# EUROPÄISCHE PATENTSCHRIFT

(11) **EP 1 593 626 B1**
(45) Veröffentlichungstag und Bekanntmachung des Hinweises auf die Patenterteilung: **20.08.2008**
(21) Anmeldenummer: 05008458.1
(22) Anmeldetag: 19.04.2005
(51) Int. Cl.: B65H 3/08

(54) **Vorderkantenanleger**
Front edge feeder
Margeur du bord avant

(30) Priorität: 04.05.2004 DE 102004022229
(43) Veröffentlichungstag der Anmeldung: 09.11.2005
(73) Patentinhaber: MABEG Maschinenbau GmbH & Co. KG, 64546 Mörfelden/Walldorf (DE)
(72) Erfinder: Buschulte, Rainer, 72660 Beuren (DE); Dornbach, Robert, 64342 Seeheim (DE); Tietze, Jochem Dr., 65388 Schlangenbad (DE)
(74) Vertreter: Stahl, Dietmar

(56) Entgegenhaltungen:
- DE-A1- 10 142 389
- DE-A1- 10 151 484
- DE-A1- 19 511 296
- DE-A1- 19 515 398
- DE-C1- 10 122 717
- PATENT ABSTRACTS OF JAPAN Bd. 004, Nr. 139 (M-034), 30. September 1980 (1980-09-30) -& JP 55 093744 A (HOTTA TEKKO KK), 16. Juli 1980 (1980-07-16)

## Beschreibung

Die Erfindung betrifft eine Vorrichtung nach dem Oberbegriff des Patentanspruches 1.

Aus der DE-PS 842 349 ist eine Vorrichtung zur Bildung einer kontinuierlich fließenden Bogenbahn aus schuppenförmig gestaffelten Bogen bekannt. Die Vorrichtung zeigt eine Bogentrenneinrichtung oberhalb des vorderen Endes eines Bogenstapels von dem Bogen vereinzelt und einer Bogen verarbeitenden Maschine zugeführt werden sollen. Die Vorrichtung weist dazu zwei Paare von so genannten Doppelsaugern auf. Jeder Doppelsauger weist an seiner Unterseite und an seiner Oberseite jeweils einen Saugteller auf. Die Doppelsauger sind paarweise derartig an Hebelgetrieben angelenkt, dass jeweils ein Doppelsaugerpaar sowohl auf die Oberfläche des Bogenstapels im Bereich von dessen Vorderkante aufgesetzt als auch von der Oberseite des Bogenstapels mit einem angesaugten Bogen abgehoben werden kann. Weiterhin wird mittels des Hebelgetriebes die Möglichkeit geschaffen, dass ein an der Unterseite eines der Doppelsaugerpaare anhängender Bogen, nachdem er mit samt dem Doppelsaugerpaar angehoben wurde, von der Oberseite des zweiten Doppelsaugerpaares übernommen wird. Durch die weitere Bewegung des zweiten Doppelsaugerpaares wird der Bogen an der Oberseite dieses Doppelsaugerpaares weiter angehoben und einer Bogenführungseinrichtung beispielsweise einem Fördertisch übergeben.
Während der stetigen Förderung und der Übergabe der angehobenen Bogen zwischen den Doppelsaugerpaaren ist das jeweils oben befindliche Saugerpaar um die Vorderkante des gerade weiter anzuhebenden Bogens mittels des ersten Saugerpaares herumzuführen. Die Patentschrift gibt hierzu eine kreisförmige Bewegungsbahn der beiden Doppelsaugerpaare vor. Die Bewegung ist demgemäß zu beschreiben, dass die Doppelsaugerpaare eine umeinander kreisende Bewegung ausführen. Aus dieser Bauform ergibt sich zwangsläufig zum einen ein komplexes Antriebssystem und zum anderen eine oberhalb des Bogenstapels erforderliche große Bauhöhe, um die Bewegungen der Doppelsauger und den optimierten Weitertransport der Bogen zu ermöglichen. Außerdem ist eine getriebetechnisch sehr komplexe Führung der Doppelsauger notwendig, um die Koordination der Ansaug-, Übergabe- und Abgabevorgänge der Bogen in exakter Weise durchzuführen.

Aus der EP 0 849 200 B1 ist eine Vorrichtung für einen kontinuierlichen Bogentransfer bekannt. Sie weist einen Bogenanleger aus, oberhalb dessen Bogenstapel eine linear bewegte Transportvorrichtung vorgesehen ist. Die linear bewegte Transportvorrichtung ist mittels eines Linearmotors angetrieben. Der Linearmotor ist gebildet aus einer als Traverse ausgebildeten Führung und einem innerhalb dieser Traverse geführten Spulenelement. Die Traverse ist dazu im Bereich der Führungselemente mit Permanentmagneten ausgestattet, sodass mittels einer Steuerung der Stromzufuhr zu dem Spulenelement der so gestaltete Antrieb beliebig bewegt werden kann. An dem vorgenannten Spulenelement ist ein Hub-Schleppsauger-Aggregat fest angehängt. Mittels des Hub-Schleppsauger-Aggregates werden die Bogen vom Stapel vereinzelt und können mittels des Antriebes vorwärts transportiert werden. Die Vorrichtung ist daher relativ aufwändig, weil der Transportweg der Hub-Schleppsauger mit einer sehr langen Führung zu versehen ist und der Linearmotor entsprechend großvolumig auszuführen ist. Nachteilig ist weiterhin, dass das Spulenelement innerhalb der Traverse geführt wird und die Führung bzw. die Traverse daher durch die Aufnahme der Magnete entsprechend aufwändig auszuführen ist.
Weiterhin ist die beschriebene Vorrichtung nur für ein Aggregat zur Entnahme eines Schuppenstromes bei Bogenvereinzelung an der Hinterkante oder zur Entnahme von Einzelbogen bei Entnahme der Bogenvereinzelung von der Vorderkante geeignet.

Aus der DE 101 51 484 A1 ist ein Bogenanleger bekannt. Der Bogenanleger weist einen Bogenvorderkantentrenner auf, in dem zwei im Abstand nebeneinander angeordnete Doppelsaugerpaare vorgesehen sind. Die Doppelsaugerpaare führen durch Koppelgetriebe erzeugte Bewegungen auf geschlossenen Bahnen aus. Der Bewegungszyklus eines Doppelsaugerpaares kann gegenüber dem Bewegungszyklus des jeweils anderen Doppelsaugerpaares im Bereich der Bogenübergabe einstellbar sein. Hierfür kann für jedes der Doppelsaugerpaare ein eigener Antrieb vorgesehen sein.

Weiterhin ist aus der DE 195 11 296 A1 ist eine Vorrichtung zum Anheben und Abtransportieren von flächigen Gegenständen bekannt. Die Vorrichtung zeigt Huborgane und Halteorgane in einem System zur Erfassung von Bogen im Bereich von deren Hinterkante und von deren Oberseite an einem Bogenstapel in einem Bogenanleger. Jeder Bogen wird bei der Trennung und dem Transport nur von der Oberseite mit Saugem beaufschlagt.

Schließlich ist aus Patent Abstracts of Japan, Publication Number 55093744 ein Verfahren zum Trennen eines Papierblattes in einer Bogenzuführungseinrichtung bekannt. Zur Trennung der Blätter ist eine Blasvorrichtung vorgesehen, die Luft gegen die Vorderkante eines Stapels bläst. Das jeweils oberste Blatt wird von einem Sauger an der Oberseite im Bereich von dessen Vorderkante angesaugt. Der Sauger ist querbeweglich in einer Steuerkulisse angebracht und mittels eines Pneumatikzylinders in Transportrichtung antreibbar. Die Hubbewegung des Saugers wird mittels der Steuerkulisse erzeugt. Die Vorrichtung ist für den Einzelbogentransport vorgesehen.

Aufgabe der Erfindung ist es daher, eine Vorrichtung nach dem Oberbegriff des Patentanspruches 1 und ein Verfahren nach dem Oberbegriff des Patentanspruchs 8 dahingehend weiterzubilden, dass eine vereinfachte und verbessert steuerbare Einrichtung zur Erzeugung einer Bogenvereinzelung durch Vorderkantentrennung erstellt wird.

Die gestellte Aufgabe ergibt wird mit den Merkmalen des Patentanspruches 1 und gemäß dem ein Verfahren nach dem Patentanspruch 8 gelöst.

Vorteilhaft an der Ausführung ist insbesondere, dass die für eine Vorderkantentrennung erforderlichen Systeme in zwei Bewegungsachsen unabhängig voneinander antreibbar sind. Daher ist es möglich, die Bewegungsbahn der Saugerelemente flexibel zu steuern und die Geschwindigkeitsverläufe der Saugerelemente optimal aneinander anzupassen. Weiterhin können die Wege zur Bewegung der Bogen und zur Rückbewegung der Saugerelemente minimiert werden. Weiterhin kann die Bauhöhe der Einrichtung auf ein Minimum reduziert werden.
In vorteilhafter Weise lässt sich mittels einer derartigen Antriebseinrichtung eine Anpassung an verschiedene Betriebsbedingungen und zu verarbeitende Materialien einstellen. Hierbei können die Maschinengeschwindigkeit, das Gewicht des Bogenmaterials oder die Dicke des Bogenmaterials berücksichtigt werden.
Weiterhin ist es in vorteilhafter Weise möglich die Antriebe nach einem Kennfeld von Parametern zu betreiben, die auf die Werkstoffe, die Umfeldbedingungen und die Betriebsprozesse, insbesondere auch in Zusammenhang mit der Bogen verarbeitenden Maschine abstimmbar sind. Die aus dem Kennfeld für einen Auftrag ausgewählten Parameter sind darüber hinaus auf die Abläufe bei spezifischen Verarbeitungsaufträgen bezogen abspeicherbar. Weiterhin ist für bestimmte Auftragsvorgaben eine automatische Auswahl von Kennfelddaten zur Voreinstellung der Saugereinrichtungen möglich.
In vorteilhafter Weise lässt sich daher mittels einer derartigen Vorrichtung die Saugereinrichtung zur Bogenvereinzelung dadurch vereinfachen, dass auch keine Hubsaugereinrichtung mehr erforderlich ist. Auf diese Weise werden die verwendeten Doppelsauger flacher und die Bewegungsbahnen können kompakter gewählt werden.

Zum Betrieb der Saugereinrichtungen ist es möglich die spezifischen Steuerungsoptionen der Linearantriebe dahingehend auszunutzen, dass deren Sensorik hinsichtlich der Kraftwirkung ausgenutzt wird. In sehr vorteilhafter Weise kann die kraftauswertende Betriebsweise der Linearmotoren bei der Aufnahme von Bogen vom Bogenstapel eingesetzt werden. Hierbei wird auf einfache Weise die Anpassung der Saugerbewegung an unterschiedliche Oberflächenkonturen eines Bogenstapels ermöglicht.
Weiterhin kann mittels der kraftgesteuerten Antriebsweise eine Positionierung der Bogen an Anlagekanten erfolgen, um die Ausrichtung der Bogen in Bezug auf die Verarbeitungsposition in der Bogen verarbeitenden Maschine bei der Bogenzufuhr exakt zu gewährleisten.
Je nach technischen Anforderungen kann in vorteilhafter Weise die Antriebskonfiguration derart geändert werden, dass ein Teil der Linearantriebe in Form einfacher mechanischer oder pneumatischer Antriebe ausgebildet ist. So kann der Hubantrieb für die Doppelsauger auf kostengünstige Weise als Kurventrieb oder als Pneumatikantrieb ausgeführt sein.
Im Folgenden wird anhand von zeichnerischen Darstellungen ein Ausführungsbeispiel näher erläutert.

Die zeichnerischen Darstellungen zeigen im Einzelnen in:
- Figur 1: eine Seitenansicht der erfindungsgemäßen Vorrichtung,
- Figur 2: eine Draufsicht auf die erfindungsgemäße Vorrichtung,
- Figuren 3 (A) bis 3 (F): einen Funktionssablauf der Vorrichtung in sechs Stufen und
- Figur 4: eine Darstellung eines einzelnen Saugerantriebes.

In Fig. 1 ist ein Aufriss einer Bogenvereinzelungsvorrichtung in der Bauart eines Vorderkantentrenners gezeigt. Dieser Vorderkantentrenner ist der Vorderkante eines Bogenstapels 1 in Bezug auf die Förderrichtung F der zu vereinzelnden Bögen B zugeordnet. Die vereinzelten Bögen B werden in Förderrichtung F einer hier nicht dargestellten Bogen verarbeitenden Maschine zugeführt. Dazu werden die Bögen B normalerweise über einen Fördertisch 17, beispielsweise einen Saugbändertisch, geführt werden. Zur sicheren Übernahme der Bögen B von dem Vorderkantentrenner auf den Fördertisch 17 kann hierbei eine so genannte Taktrolle 18 vorgesehen sein. Mittels der Taktrolle 18 wird der angeförderte Einzelbogen im Takt der Bogenankunft am Fördertisch 17 zum Weitertransport fixiert.

Der erfindungsgemäße Vorderkantentrenner ist mit mehreren Saugerantrieben versehen. Am Bogenstapel 1 ist nahe der Vorderkante und der Oberfläche des Bogenstapels 1 zugeordnet ein erster Doppelsauger 2 dargestellt. Der erste Doppelsauger 2 weist sowohl an seiner Oberseite als auch an seiner Unterseite einen mit Saug- oder Blasluft versorgbaren Saugteller auf. Die entsprechenden Luftversorgungen des ersten Doppelsaugers 2 sind hier nicht näher dargestellt. Der erste Doppelsauger 2 ist an einer Achse 3 befestigt, die wiederum in einer Führung 4 längsverschieblich gehaltert ist. Zur Bewegung der Achse 3 ist an der Führung 4 ein Linearmotor 5 befestigt. Die Achse 3 und damit auch die Bewegungsrichtung des Doppelsaugers 2 sind im Wesentlichen horizontal ausgerichtet.

Oberhalb und abgehoben vom Bogenstapel 1 sowie außerhalb des Bereiches der Vorderkante des Bogenstapels 1 ist ein weiterer Doppelsauger 6 dargestellt. Auch der zweite Doppelsauger 6 weist sowohl an seiner Oberseite als auch an seiner Unterseite einen mit Saug- oder Blasluft versorgbaren Saugteller auf. Auch die Luftversorgungen des zweiten Doppelsaugers 6 sind hier nicht dargestellt. Der zweite Doppelsauger 6 ist eine Achse 7 befestigt, die längsverschieblich in einer Führung 8 angeordnet ist. Zur Bewegung der Achse 7 ist an der Führung 8 ein Linearmotor 9 vorgesehen. Die Achse 7 und damit auch die Bewegungsrichtung des zweiten Doppelsaugers 6 ist im Wesentlichen horizontal und außerdem parallel zur Achse 3 des ersten Doppelsaugers 2 ausgerichtet.

Weiterhin ist die Führung 4 des ersten Doppelsaugers 2 auf einer Achse 10 angeordnet. Die Achse 10 ist in einer Führung 11 im Wesentlichen in vertikaler Richtung längsverschieblich geführt. Zur Bewegung der Achse 10 ist ein Linearmotor 12 an der Führung 11 bzw. gestellfest im Bogenanleger angeordnet.
Weiterhin ist die Führung 8 des zweiten Doppelsaugers 6 an einer Achse 13 angeordnet. Die Achse 13 ist in einer Führung 14 im Wesentlichen in vertikaler Richtung längsverschieblich angeordnet. Zur Bewegung der Achse 13 ist an der Führung 14 bzw. gestellfest im Bogenanleger ein Linearmotor 15 vorgesehen.

Zur Sicherstellung einer exakten und sicheren Bogentrennung ist im Bereich der Vorderkante des Bogenstapels 1 eine Anordnung von Blasdüsen oder sonstigen, auch mechanisch wirkenden, Trennelementen vorgesehen. Weiterhin sind Richtelemente am Bogenstapel 1 vorgesehen, die dazu dienen, die Stapelkanten während der Vereinzelung gerade zu halten. Damit wird erreicht, dass jeweils nur ein Bogen B in einer definierten Ausgangslage vom Bogenstapel 1 entnommen wird.

In Fig. 2 ist die Anordnung des Vorderkantentrenners in einer Draufsicht dargestellt. Hierbei wird deutlich, dass zur Vereinzelung von Bogen B vom Bogenstapel 1 vier Doppelsauger 2, 6 vorgesehen sind. Die den ersten Doppelsaugern 2 zugeordneten Achsen 3 sind mit ihren Führungen 4 und den zugeordneten Linearmotoren 5 in Richtung zu den Außenseiten bzw. den seitlichen Kanten des Bogenstapels 1 angeordnet. Dazwischen sind die den zweiten Doppelsaugern 6 zugeordneten Antriebselemente angeordnet. Die zweiten Doppelsauger 6 sind hierzu an ihren Achsen 7 in den Führungen 8 gehaltert und mit den Linearmotoren 9 verbunden. Weiterhin sind die vertikal stehenden Achsen 10, 13 innerhalb der Führungen 4, 8 strichliert dargestellt.
Die Doppelsauger 2, 6 sind jeweils paarweise einander zugeordnet und in einer gemeinsamen senkrechten und parallel zur Förderrichtung F liegenden Ebene geführt (strich-punktierte Linie). Damit die Doppelsauger 2, 6 kollisionsfrei bewegt werden können und gleichzeitig eine exakte Übergabe der vereinzelten Bogen B zwischen den Doppelsaugern 2, 6 möglich ist, sind die Doppelsauger 2 bzw. 6 jeweils mittels einer abgewinkelten Halterung 2.1 bzw. 6.1 mit den Achsen 3 bzw. 7 verbunden, sodass sie in der gezeigten Position in Förderrichtung F der Bogen B hintereinander liegen. Hierbei sind die Halterungen 2.1 der ersten Doppelsauger 2 bezüglich der seitlichen Ränder des Bogenstapels 1 von außen nach innen abgewinkelt, während die Halterungen 6.1 der zweiten Doppelsauger 6 von innen nach aussen abgewinkelt sind.
Weiterhin können die Führungen 4, 8 und die Doppelsauger 2, 6, wenn die Achsen 3, 7 bzw. 10, 13 als zylindrische Führungselemente ausgeführt sind, mittels hier nicht näher dargestellter, einfacher und möglichst leichtgängiger Geradführungen gegen Verdrehung gesichert werden. Erste Verdrehsicherungen können dazu parallel zu den Achsen 3, 7 angeordnet und mit den Doppelsaugern 2, 6 und deren Führungen 4, 8 verbunden sein. Zweite Verdrehsicherungen können parallel zu den Achsen 10, 13 angeordnet und mit den Führungen 10, 13 und den Führungen 4, 8 oder aber gestelltfesten Punkten verbunden sein.

Die beiden ersten Doppelsauger 2 werden ebenso wie die beiden zweiten Doppelsauger 6 synchron bewegt. Damit ergibt sich zur Mittellinie des Bogenstapels 1 eine sowohl geometrisch symmetrische Anordnung der Saugerpaare und als auch deren entsprechender gemeinsamer symmetrische Bewegungsablauf. Die Bewegungsrichtungen aus der Draufsicht sind in Fig. 2 mit Doppelpfeilen jeweils an den Doppelsaugern 2, 6 bezeichnet. Sie liegen parallel zur Förderrichtung F der Bogen. Die vertikale Bewegungsmöglichkeit ist aus der Fig. 1 in Bezug auf entsprechende Doppelpfeile an den Achsen 10 bzw. 13 zu entnehmen.

### Der Bewegungsablauf der Saugerpaare stellt sich gemäß Fig. 3 wie folgt dar:

Die Saugerpaare laufen als erster Doppelsauger 2 und zweiter Doppelsauger 6 jeweils miteinander in einer Ebene um. Der Ablauf eines Bewegungszyklus eines Saugerpaares (erster Doppelsauger 2, zweiter Doppelsauger 6) ist in Fig. 3 dargestellt und ist in jeder Position jeweils mittels eines Pfeilvierecks markiert.
- Fig. 3 (A): Am Beginn ist der erste Doppelsauger 2 der Stapeloberfläche im Bereich der Vorderkante des Bogenstapels 1 zugeordnet. Er übernimmt dort einen obersten Bogen B. Zu diesem Zeitpunkt befindet sich der zweite Doppelsauger 6 in Übergabeposition zum an den Bogenstapel 1 anschließenden Fördertisch 17 bzw. einer zugeordneten Taktrolle 18.
- Fig. 3 (B): Im ersten Schritt wird der erste Doppelsauger 2 vom Bogenstapel 1 abgehoben, während der zweite Doppelsauger 6 sich auf das Niveau der Stapeloberfläche bewegt.
- Fig. 3 (C): Im zweiten Schritt wird der zweite Doppelsauger 6 gegen die Förderrichtung F zur vorderen Stapelkante des Bogenstapels 1 zurückgeführt und in eine Position unterhalb des ersten Doppelsaugers 2 bewegt. Dabei wird der an der Unterseite des ersten Doppelsaugers 2 haftenden Bogen B auf die Oberseite des zweiten Doppelsaugers 6 übergeben.
- Fig. 3 (D): Im dritten Schritt bewegt sich der erste Doppelsauger 2 in Förderrichtung F zum Fördertisch 17. Gleichzeitig übernimmt der zweite Doppelsauger 6 an seiner Unterseite einen neuen Bogen B nahe an dessen Vorderkante von der Stapeloberfläche.
- Fig. 3 (E): Im vierten Schritt senkt sich der erste Doppelsauger 2 von der Ebene des Fördertisches 17 auf die Ebene der Oberfläche des Bogenstapels 1 ab, während der zweite Doppelsauger 6 auf die Ebene des Fördertisches 17 angehoben wird.
- Fig. 3 (F): Im fünften Schritt wird der erste Doppelsauger 2 gegen die Förderrichtung F über die Vorderkante des Bogenstapels 1 unterhalb des zweiten Doppelsaugers 6 bewegt.
   Der an dem zweiten Doppelsauger 6 an der Unterseite anhaftende Bogen B wird an die Oberseite des ersten Doppelsaugers 2 übergeben.
- Fig. 3 (A): Im sechsten gleich dem ersten Schritt wird der zweite Doppelsauger 6 in Förderrichtung F zum Fördertisch 17 bewegt und übergibt einen an seiner Oberseite anhaftenden Bogen B an den Fördertisch 17 ggf. in Zusammenwirken mit der zugeordneten Taktrolle 18. Der erste Doppelsauger 2 übernimmt einen neuen Bogen B von der Stapeloberfläche.
- Danach setzt sich der Bewegungszyklus wie beschrieben weiter fort.

Die Einzelbewegungen der Doppelsauger 2, 6 werden mit Hilfe der Linearmotoren 5, 9 bzw. 12, 15 erreicht. Hierbei die Horizontalbewegungen für die Bogen B in Förderrichtung F zwischen dem Bogenstapel 1 und dem Fördertisch 17 durch die Linearmotore 5, 9 erzeugt. Die Vertikalbewegungen zwischen der Ebene des Bogenstapels 1 und der Ebene des Fördertisches 17 werden durch die weiteren Linearmotore 12, 15 erzeugt.
Die Doppelsauger 2, 6 sind jeweils an leichtgängigen Geradführungen gehaltert, sodass sie ihre horizontale Lage einhalten können.
Im einfachsten Fall ist die geometrische Form der Bewegungsbahn jedes Doppelsaugers 2, 6 ein Rechteck. Das Rechteck der Bewegungsbahn ist dadurch bestimmt, dass die Doppelsauger 2, 6 in ihren äußeren Konturen und in Bezug auf die Vorderkante des zu transportierenden Bogens B um einander herum bewegt werden. Es muß dabei sichergestellt bleiben, dass es nicht zu einer Kollision der Doppelsauger 2, 6 untereinander oder eines der Doppelsauger 2 bzw. 6 mit der Vorderkante eines vereinzelten und von dem jeweils anderen Doppelsauger 6 bzw. 2 gehaltenen Bogens B kommen kann.

Wesentlich an der Zuordnung der Doppelsauger 2, 6 zueinander ist, dass wenigstens beide Saugerpaare jeweils unabhängige Antriebe für die Hub- bzw. Vereinzelungsbewegung und die Transportbewegung besitzen. Im optimalen Fall hat sogar jeder Doppelsauger 2, 6 jeweils einen unabhängigen Antrieb einerseits für die Hub- bzw. Vereinzelungsbewegung und andererseits für die Transportbewegung. Fallweise können auch die Antriebe für die Saugerpaare in der einen Antriebsebene zu einem Antrieb zusammengefasst sein, in der anderen Antriebsebene aber voneinander getrennt vorgesehen sein.
Es besteht auch die Möglichkeit Teilantriebe durch mechanische Einzelantriebe zur ersetzen. Hierfür wäre z.B. der Hubantrieb geeignet. In bevorzugter Weise könnte der Hubantrieb anstatt durch einen Linearmotor auch durch ein einfaches Kurvengetriebe ersetzt werden. Eine Exzenterkurve könnte die Hubbewegung erzeugen, wobei seitenweise separate Antriebe für die Hubbewegungen der Saugerpaare möglich sind. Der Hubantrieb könnte auch für jedes Saugerpaar mit einer gemeinsamen Steuerkurve erfolgen. Die Koordination der Doppelsauger 2, 6 in ihrem Bewegungszyklus kann mittels der Transportbewegung über die Linearmotoren erfolgen. Dabei werden die Kollisionsfreiheit zwischen den Doppelsaugern 2, 6 und der Vorderkante der Bögen B und die Übergabezeitpunkte für die Bögen B im Wesentlichen durch die Positionierung der Doppelsauger 2, 6 über die horizontal wirkenden Linearmotoren 5, 9 gewährleistet.

Auch mit der letzten Antriebsversion kann die Koordination des Zyklus der Bogen-übergabe frei gesteuert werden. Die Steuerung kann vorsehen, dass die Geschwindigkeit angepasst in Bezug auf einen Leitantrieb, beispielsweise den Verarbeitungstakt einer Bogen verarbeitenden Maschine, eingestellt werden soll. Weiterhin können in Abhängigkeit von dem genannten Leitantrieb weitere Bezugsgrößen aus der Maschinengeschwindigkeit, dem Materialgewicht oder der Materialdicke gewonnen werden.

Eine Antriebsvorrichtung für den ersten Doppelsauger 2 ist in Figur 4 schematisch näher dargestellt.
Der Doppelsauger 2 weist eine oberen Sauger 2A und einen unteren Sauger 2B auf. Die Saugluftzuführungen zu den Saugern 2A und 2B sind hier nicht dargestellt. Der Doppelsauger 2 ist an der Achse 3 befestigt. Außerdem ist der Doppelsauger 2 an einer Geradführung 21 angelenkt. Die Geradführung 21 ist an der Führung 4 gehaltert und sichert so den Doppelsauger 2 gegen Verdrehen gegenüber der Führung 4. Die Achse 3 ist in einer Lagerung 19 innerhalb der Führung 4 leichtlaufend geführt. Auf der dem Doppelsauger 2 gegenüber liegenden Seite der Führung 4 ist der Linearmotor 5 befestigt. Eine die Antriebsbewegung bewirkende Spulen-Magnet-Anordnung 20 des Linearmotors 5 ist mit der Achse 3 gekoppelt und bewegt diese und damit den Doppelsauger 2 in Richtung der Achse 3 hin und her. Die Steuerung des Linearmotors 5 erlaubt beliebige Einstellungen der Wege, Geschwindigkeiten und Wirkkräfte an jedem Punkt innerhalb des Bewegungsbereiches der Spulen-Magnet-Anordnung 20.
Schließlich ist die Führung 4 auf einer Achse 13 für die vertikale Hubbewegung angeordnet. Die Achse 13 kann in gleicher Weise, wie zuvor beschrieben wurde, mit einem Linearmotor verbunden sein. Die Führung 4 ist zur Verdrehsicherung gegenüber der Anlegeranordnung in vertikaler Richtung mit einer gestellfesten Geradführung 22 verbunden.

In besonders vorteilhafter Weise lässt sich mittels der verwendeten Linearmotore 12, 15 eine kraftgesteuerte Bewegung erzeugen. Dazu ist es möglich die Doppelsauger 2, 6 jeweils auf die Oberseite des Bogenstapels 1 abhängig von der Anlagekraft hin zu bewegen. Damit ist es nicht mehr nötig bei unebenen Bogenstapeln 1 zur sicheren Bogenübernahme von der Stapeloberfläche zusätzliche Ausgleichselemente, wie Teleskopsauger an den Doppelsaugern 2, 6 einzusetzen.

Weiterhin kann auch die Übergabe der Bogen B auf den Fördertisch 17 kraftgesteuert erfolgen. So kann jeder Bogen B mit seiner Vorderkante gegen eine Anlagefläche geführt werden. Die Kraftsteuerung der Linearmotore 5, 9 sorgt dann dafür, dass die Bogen B sicher und über die ganze Bogenbreite an der Anlagefläche anliegen. Als Anlagefläche kommen bei Bogen verarbeitenden Maschinen beispielsweise auch Reihen von sogenannten Vordermarken vor, die zur Ausrichtung der Bogen B nach ihrer Vorderkante dienen. In sinngemäß gleicher Weise sind auch sogenannte Seitenmarken bekannt, die zur Ausrichtung der Bogen B nach einer ihrer Seitenkanten dienen.
Gleichfalls ist auf diese Weise die Zufuhr von Bogen B direkt zu sogenannten Vorgreifern oder Anlagetrommeln für Bogen verarbeitende Maschinen möglich. In diesem Fall werden die Bogen B mittels der Saugersysteme direkt in Greifersysteme auf den entsprechenden Förderelementen eingeführt. Die Greifersysteme bieten dazu ähnliche Ausrichtelemente wie Vordermarken an.
Die Bogen B können in dieser Betriebsweise mittels der Linearmotore 5, 9 ohne Festlegung eines Transportweges optimiert an die Ausrichtungssysteme oder die Transportsysteme in der Bogen verarbeitenden Maschine übergeben werden. Abhängig von der kraftgesteuerten Bewegung wird selbstverständlich auch die Zufuhr von Saug- und Blasluft an die Doppelsauger 2, 6 beeinflusst.

Die Ausrichtung der Bogen B kann auch abhängig von der Ausgangslage der Bogen B auf dem Bogenstapel oder nach der Vereinzelung vom Bogenstapel erfolgen. Auch hierzu sind die Linearmotore 5, 9 geeignet. Deren Antriebsbewegung kann abhängig von den Messwerten einer Messeinrichtung für die Lage der Vorderkante eines Bogens B gesteuert werden, sodass eine definierte Bogenlage in Bezug auf die Bogen verarbeitende Maschine vorgebbar ist. Eine derartige Steuerung des Antriebes der Linearmotore 5, 9 kann für eine Korrektur einer Fehllage aufgrund der Messwerte ausgeführt werden oder aber sie kann für eine Bogenverlagerung aufgrund von internen Vorgaben in der Bogen verarbeitenden Maschine notwendig sein.

In Bezug dazu ist die Steuerung der Einrichtung derart vorgesehen, dass die Zufuhr von Saug- oder Blasluft innerhalb eines Kennfeldes angepasst erfolgt. Die Anpassung dieses Kennfeldes erfolgt in Bezug auf eine Maschinengeschwindigkeit bzw. einer Materialart oder ein Materialgewicht. Gleichzeitig kann die Zufuhr der Saug- oder Blasluft abhängig von der aus der Kraftmessung erfolgten Kennfeldänderung bestimmt werden.

Zur Verbesserung der Zufuhr von Saug- oder Blasluft zu den Doppelsaugern 2, 6 soll die Einrichtung zur Luftversorgung an die Bedürfnisses der Antriebssteuerung anpassbar sein.
Hierzu ist beispielsweise eine Steuerwalze vorzusehen, die die Luftsteuerung zur Zufuhr von Blas- oder Saugluft im erforderlichen Arbeitstakt ermöglicht. Die Steuerwalze kann auch mehrteilig sein, d.h. aus mehreren Teilwalzen bestehen. Diese Steuerwalze bzw. die Teilwalzen der Steuerwalze werden vorzugsweise mittels Direktantrieben angetrieben. Die Direktantriebe der Steuerwalzen sind mechanisch von den Antrieben für die Saugerbewegung entkoppelt, weisen aber eine steuerungstechnische Verbindung zu der Steuerung der Antriebe für die Saugerbewegung, d.h. zur Steuerung der Linearmotore 5, 9 bzw. 12, 15 auf. Dadurch ist eine Anpassung der Luftzufuhr in allen Prozessstufen kontinuierlich an die jeweiligen Verarbeitungsparameter möglich. Dies bezieht sich auf die Einstellung der Höhe des anstehenden Druckes, auf den Einsatz- und Endzeitpunkt der Luftzufuhr, auf die Dauer eines Arbeitstaktes und ggf. auch auf die Übergänge beim An-und Abschalten der Luftzufuhr.

Die Erfindung ist nicht auf die konkrete Ausführungsform der genannten Beispiele beschränkt. Sie erstreckt sich auch auf alle im Rahmen des fachmännischen Könnens den dargestellten Lösungen zuzurechnenden weiteren Lösungsmöglichkeiten.

### Bezugszeichenliste

- 1: Bogenstapel
- 2: Doppelsauger
- 3: Achse
- 4: Führung
- 5: Linearmotor
- 6: Doppelsauger
- 7: Achse
- 8: Führung
- 9: Linearmotor
- 10: Achse
- 11: Führung
- 12: Linearmotor
- 13: Achse
- 14: Führung
- 15: Linearmotor
- 16: Gestell
- 17: Fördertisch
- 18: Taktrolle
- 19: Lagerung
- 20: Spulen-Magnet-Anordnung
- 21: Geradführung
- 22: Geradführung

- 2A: oberer Sauger
- 2B: unterer Sauger

- B: Bogen
- B1: Bogen
- B2: Bogen
- B3: Bogen
- F: Förderrichtung

## Patentansprüche

1. Vorrichtung zur Bogenvereinzelung mit wenigstens zwei Paaren von Doppelsaugern (2, 6), wobei jeder Doppelsauger (2, 6) je einen Sauger an der Unterseite und an der Oberseite aufweist, die zur Entnahme von Bogen (B) von einem Bogenstapel (1) an dessen in Förderrichtung (F) der Bogen (B) liegenden Vorderkante dienen, wobei die Doppelsauger (2, 6) jeweils als Baueinheit ausgeführt sind, die weiterhin einen Antrieb aufweisen, derart dass die Bewegungsbahn jeweils korrespondierender Doppelsauger (2, 6) eine geschlossene jeweils um den anderen Doppelsauger (2, 6) herumführende Bahn ist, indem ein Bogen (B) nach Abnahme von dem Bogenstapel (1) durch Zwischenübergabe zwischen den Doppelsaugern (2, 6) und danach an ein Fördersystem weiter gegeben werden kann,
**dadurch gekennzeichnet,**
**dass** zur Erzeugung der Vereinzelungsbewegungen jedes der Doppelsauger (2, 6) sowohl zum Abheben vom Bogenstapel (1) als auch zum Transportieren des Bogens (B) in Förderrichtung (F) mindestens je ein Antrieb (5 bzw. 12: 9 bzw. 15) vorgesehen ist, wobei die Antriebe (5 bzw. 12: 9 bzw. 15) voneinander mechanisch unabhängig antreibbar vorgesehen sind.

2. Vorrichtung nach Anspruch 1,
**dadurch gekennzeichnet,**
**dass** zur Erzeugung der Vereinzelungsbewegung eines Doppelsaugers (2, 6) ein Antrieb für eine im Wesentlichen horizontale Achse (3; 7) und ein Antrieb für eine im wesentlichen vertikale Achse (10; 13) vorgesehen ist und dass eine Steuerung zum gemeinsamen Betrieb der Antriebe vorgesehen ist.

3. Vorrichtung nach Anspruch 1 oder 2,
**dadurch gekennzeichnet,**
**dass** zur Erzeugung der Vereinzelungsbewegung jeweils pro Achse (3, 7, 10, 13) ein Linearmotor (5, 9, 12, 15) vorgesehen ist und dass die Linearmotore (5, 9, 12, 15) mittels einer gemeinsamen Steuerung betrieben werden.

4. Vorrichtung nach Anspruch 1 bis 3,
**dadurch gekennzeichnet,**
**dass** wenigstens zwei Saugerpaare aus Doppelsaugern (2) und Doppetsaugern (6) vorgesehen sind und dass die Saugerpaare jeweils unabhängig voneinander mittels je zweier Linearmotore (5 bzw. 12; 9 bzw. 15) in im Wesentlichen horizontaler bzw. vertikaler Richtung angetrieben sind.

5. Vorrichtung nach Anspruch 1 bis 4;
**dadurch gekennzeichnet,**
**dass** die Horizontalbewegung mit der Vertikalbewegung insofern gekoppelt ist als der Horizontalantrieb auf dem Vertikalantrieb angeordnet ist.

6. Vorrichtung nach Anspruch 1 bis 5;
**dadurch gekennzeichnet,**
**dass** Antriebe als die Kraftwirkung begrenzend steuerbare Linearmotore (5, 9, 12, 15) ausgeführt sind.

7. Vorrichtung nach Anspruch 1 bis 5
**dadurch gekennzeichnet,**
**dass** eine oder mehrere Steuerwalzen zur Steuerung der Zufuhr von Saug- oder Blasluft zu den Doppelsaugern (2, 6) vorgesehen ist und dass die Steuerwalzen zur Steuerung der Saug- und Blasluft mittels eines oder mehrerer Direktantriebe antreibbar sind, wobei die Direktantriebe nicht mechanisch mit den Antrieben für die Vereinzelungsbewegung gekoppelt sind.

8. Verfahren zur Vereinzelung von Bogenmaterial nach dem Prinzip der Vorderkantentrennung mittels wenigstens zweier Paare von Doppelsaugern (2, 6), die mittels Antrieben zwischen einer Aianahmeposition an einem Bogenstapel (1) einer Zwischenübergabeposition zwischen den Doppelsaugern (2, 6) und eine Übergabeposition einer nachgeschalteten Fördereinrichtung auf einer geschlossenen Bewegungsbahn geführt werden,
**dadurch gekennzeichnet,**
**dass** die Vereinzelungsbewegungen jedes der Doppelsauger (2, 6) sowohl zum Abheben vom Bogenstapel (1) als auch zum Transportieren des Bogens mittels zweier miteinander mechanisch nicht gekoppelter Antriebe (5 bzw. 12; 9 bzw. 15) erzeugt werden, wobei die Vereinzelungsbewegungen zwei umeinander umlaufende Vereinzelungssysteme aufweisen und die Steuerung der Antriebe (5 bzw. 12; 9 bzw. 15) jeweils in Abhängigkeit von der Position eines korrespondierenden Antriebes (5 bzw. 12; 9 bzw. 15) erfolgt.

9. Verfahren nach Anspruch 8,
dass die Antriebe (5 bzw. 12; 9 bzw. 15) im Ablauf zueinander oder in Bezug auf einen Leitantrieb von einer weiteren Größe z.B. der Maschinengeschwindigkeit, dem Materialgewicht oder der Materialdicke beeinflusst werden.

10. Verfahren nach Anspruch 8 oder 9,
**dadurch gekennzeichnet,**
**dass** während eines Arbeitstaktes an mindestens einer Stelle des Bewegungsablaufes die Kräfte aus der Bewegung der Antriebe (5 bzw. 12; 9 bzw. 15) ermittelt werden.

11. Verfahren nach Anspruch 8 bis 10,
**dadurch gekennzeichnet,**
**dass** das Kennfeld zur Steuerung der Antriebe (5 bzw. 12; 9 bzw. 15) durch die gemessenen Kräfte während eines Ablaufs beeinflusst wird.

12. Verfahren nach Anspruch 8 bis 9,
**dadurch gekennzeichnet,**
**dass** die Steuerung der Saug- und Blasluft für die Doppelsauger (2, 6) hinsichtlich Steuerzeitpunkten, sowie Luftdruck und Luftmenge nach einem Kennfeld erfolgt, das mindestens eine Variable z.B. die Geschwindigkeit der Bogenverarbeitung, vorzugsweise aber mehrere Variablen z.B. die Geschwindigkeit und/oder die Materialart und/oder das Materialgewicht verwendet.

13. Verfahren nach Anspruch 8 bis 12,
**dadurch gekennzeichnet,**
**dass** die Antriebe (5 bzw. 12; 9 bzw. 15) im Ablauf zueinander oder in Bezug auf einen Leitantrieb von einer Messung der Lage der Vorderkante des vereinzelten Bogens (B) oder der Lage der Vorderkante des Bogenstapels (1) beeinflusst werden.

14. Verfahren nach Anspruch 8 bis 12,
**dadurch gekennzeichnet,**
**dass** die Antriebe (5 bzw. 12; 9 bzw. 15) im Ablauf zueinander oder in Bezug auf einen Leitantrieb von einem Lagesignal bezüglich der Solllage der Vorderkante des vereinzelten Bogens (B) in Bezug auf eine an einen Bogenanleger anschließende Bogen verarbeitende Maschine beeinflusst werden.

15. Verfahren nach Anspruch 13 oder 14,
**dadurch gekennzeichnet,**
**dass** die Antriebe (5 bzw. 12; 9 bzw. 15) bezüglich der Solliage einer Seitenkante des vereinzelten Bogens.(8) beeinflusst werden.

## Claims

1. A device for sheet singling-out with at least two pairs of double suckers (2, 6), wherein each double sucker (2, 6) comprises a sucker on the lower side and on the upper side, which serve for the removal of sheets (B) from a sheet stack (1) at the front edge of said sheet stack located in the feed direction (F) of the sheets (B), wherein the double suckers (2, 6) each are embodied as a unit, which furthermore comprise a drive in such a manner that the movement path of double suckers (2, 6) corresponding in each case is a closed path which in each case leads about the other double sucker (2, 6), in that a sheet (B) following removal from the sheet stack (1) through intermediate transfer between the double suckers (2, 6) and thereafter can be passed on to a feed system,
**characterized in that** to generate the singling-out movements of each of the double suckers (2, 6) for both lifting off the sheet stack (1) as well as for transporting the sheet (B) in feed direction (F), at least one drive (5 or 12; 9 or 15) each is provided and that the drives (5 or 12; 9 or 15) are provided mechanically drivable independently.

2. The device according to Claim 1, **characterized in that** to generate the singling-out movement of a double sucker (2, 6) a drive for a substantially horizontal axis (3; 7) and a drive for a substantially vertical axis (10; 13) is provided, and that a control for the common operation of the drives is provided.

3. The device according to Claims 1 or 2, **characterized in that** to generate the singling-out movement a linear motor (5, 9, 12, 15) is provided for each axis (3, 7, 10, 13) and that the linear motors (5, 9, 12, 15) are operated by means of a common control.

4. The device according to Claims 1 to 3, **characterized in that** at least two sucker pairs of double suckers (2) and double suckers (6) are provided and that the sucker pairs are each driven independently by means of two linear motors (5 or 12; 9 or 15) in substantially horizontal or vertical direction.

5. The device according to Claims 1 to 4, **characterized in that** the horizontal movement is coupled with the vertical movement insofar as the horizontal drive is arranged on the vertical drive.

6. The device according to Claims 1 to 5, **characterized in that** drives are embodied as linear motors (5, 9, 12, 15) which are controllable in terms of limiting the effect of the force.

7. The device according to Claims 1 to 5, **characterized in that** one or several control rolls for the control of the supply of suction or blowing air to the double suckers (2, 6) is provided and that the control rolls for controlling the suction and blowing air can be driven by means of one or several direct drives, wherein the direct drives are not mechanically coupled with the drives for the singling-out movement.

8. A method for singling-out sheet material according to the principle of front edge separation by means of at least two pairs of double suckers (2, 6), which are guided by means of drives between a removal position on a sheet stack (1) an intermediate transfer position between the double suckers (2, 6) and a transfer position of a feed device arranged downstream on a closed movement path, **characterized in that** the singling-out movements of each of the double suckers (2, 6) both for lifting off a sheet from the sheet stack (1) as well as for transporting the sheet in feed direction are generated by means of two drives (5 or 12; 9 or 15) which are not mechanically coupled, wherein the singling-out movements comprise two singling-out systems which circulate about each other and the control of each of the drives (5 or 12; 9 or 15) takes place as a function of the position of a corresponding drive (5 or 12; 9 or 15) and that the drives (5 or 12; 9 or 15).

9. The method according to Claim 8, **characterized in that** the drives (5 or 12; 9 or 15) in sequence relative to each other or with respect to a lead drive are influenced by a further quantity for instance the machine speed, the material weight or the material thickness.

10. The method according to Claim 8 or 9, **characterized in that** during a working cycle the forces are determined on at least one position of the movement sequence from the movement of the drives (5 or 12; 9 or 15).

11. The method according to Claim 8 to 10, **characterized in that** the family of characteristics for controlling the drives (5 or 12; 9 or 15) is influenced through the forces measured during a sequence.

12. The method according to Claims 8 to 9, **characterized in that** the control of the suction and blowing air for the double suckers (2w, 6) takes place according to a family of characteristics, that at least one variable, e.g. the speed of the sheet processing, preferentially however several variables for instance the speed and/or the material type and/or the material weight are used.

13. The method according to Claims 8 to 12, **characterized in that** the drives (5 or 12; 9 or 15) in the sequence relative to each other or with respect to a lead drive are influenced by a measurement of the position of the front edge of the singled-out sheet (B) or the position of the front edge of the sheet stack (1).

14. The method according to Claims 8 to 12, **characterized in that** the drives (5 or 12; 9 or 15) in the sequence relative to each other or with respect to a lead drive are influenced by a position signal with respect to the desired position of the front edge of the singled-out sheet (B) with respect to a sheet-processing machine following a sheet feeder.

15. The method according to Claims 13 or 14, **characterized in that** the drives (5 or 12; 9 or 15) are influenced with respect to the desired position of a lateral edge of the singled-out sheet (B).

## Revendications

1. Dispositif de désolidarisation de feuilles avec au moins deux paires de doubles têtes aspirantes (2, 6), chaque double tête aspirante (2, 6) comportant chaque fois une tête aspirante sur la face inférieure et sur la face supérieure, servant à prélever des feuilles (B) sur une pile de feuilles (1) sur son arête antérieure dans la direction de transport de la feuille, les doubles têtes aspirantes (2, 6) étant réalisées chacune sous la forme d'une unité modulaire, comportant en outre un entraînement, de sorte que la trajectoire de déplacement de doubles têtes aspirantes chaque fois correspondantes (2, 6) soit une trajectoire fermée menant chaque fois autour de l'autre double tête aspirante (2, 6) dans laquelle, après avoir été prélevée sur la pile de feuilles (1) la feuille (8) peut être retransférée, par transmission intermédiaire entre les doubles têtes aspirantes (2, 6) et ensuite à un système de transport,
**caractérisé en ce que**,
pour créer les mouvements de désolidarisation de chacune des doubles têtes aspirantes (2, 6) aussi bien pour prélever sur la pile de feuilles (1) que pour transporter la feuille (B) il est prévu au moins un entraînement (5 ou 12 ; 9 ou 15), les entraînements (5 ou 12 ; 9 ou 15) étant prévus pour être susceptibles d'être entraînés indépendamment les uns des autres.

2. Dispositif selon la revendication 1,
**caractérisé en ce que**,
pour créer le mouvement de désolidarisation d'une double tête aspirante (2, 6), il est prévu un entraînement pour un axe sensiblement horizontal (3 ; 7) et un entraînement pour un axe sensiblement vertical (10 ; 13), et **en ce qu'**il est prévu une commande pour faire fonctionner les entraînements en commun.

3. Dispositif selon la revendication 1 ou 2,
**caractérisé en ce que**,
pour créer le mouvement de désolidarisation, il est prévu chaque fois par axe (3, 7, 10, 13) un moteur linéaire (5, 9, 12, 15) et **en ce que** les moteurs linéaires (5, 9, 12, 15) sont actionnés au moyen d'une commande commune.

4. Dispositif selon la revendication 1 à 3,
**caractérisé en ce que**,
il est prévu au moins deux paires de têtes aspirantes consistant dans des doubles têtes aspirantes (2) et dans des doubles têtes aspirantes (6), et **en ce que** les paires de têtes aspirantes sont chaque fois entraînées indépendamment les unes des autres au moyen de deux moteurs linéaires (5 ou 12 ; 9 ou 15) en direction sensiblement horizontale ou sensiblement verticale.

5. Dispositif selon la revendication 1 à 4 ;
**caractérisé en ce que**,
le mouvement horizontal est couplé au mouvement vertical dans la mesure où l'entraînement horizontal est disposé sur l'entraînement vertical.

6. Dispositif selon la revendication 1 à 5 ;
**caractérisé en ce que**,
des entraînements sont conçus sous la forme de moteurs linéaires (5, 9, 12, 15) limitant l'effet dynamique.

7. Dispositif selon la revendication 1 à 5,
**caractérisé en ce que**,
il est prévu un ou plusieurs cylindres de commande pour commander l'alimentation d'air d'aspiration ou d'air de soufflage vers les doubles têtes aspirantes (2, 6) et **en ce que**, pour la commande de l'air d'aspiration ou de l'air de soufflage, les cylindres de commande sont susceptibles d'être entraînés par un ou par plusieurs entraînements directs, les entraînements directs n'étant pas couplés mécaniquement avec les entraînements pour le mouvement de désolidarisation.

8. Procédé de désolidarisation de matériel en feuilles selon le principe de la séparation des arêtes antérieures au moyen d'au moins deux paires de doubles têtes aspirantes (2, 6), qui au moyen d'entraînements sont guidées sur une trajectoire de déplacement fermée entre une position de prélèvement sur une pile de feuilles (1), une position de transmission intermédiaire entre les doubles têtes aspirantes (2, 6) et une position de transfert à un dispositif de transport situé en aval,
**caractérisé en ce que**,
les mouvements de désolidarisation de chacune des doubles têtes aspirantes (2, 6) aussi bien pour prélever sur la pile de feuilles (1) que pour transporter la feuille sont créés au moyen de deux entraînements (5 ou 12 ; 9 ou 15) qui ne sont pas couplés mécaniquement, les mouvements de désolidarisation comportant deux systèmes de désolidarisation tournant l'un autour de l'autre et la commande de chacun des entraînements (5 ou 12 ; 9 ou 15) s'effectuant chaque fois en dépendance de la position d'un entraînement (5 ou 12. 9 ; ou 15) correspondant.

9. Procédé selon la revendication 8,
**caractérisé en ce que** les entraînements (5 ou 12 ; 9 ou 15) en évolution l'un par rapport à l'autre ou par rapport à un entraînement directeur, sont influencés par une autre dimension, par exemple la vitesse de la machine, le poids du matériel ou l'épaisseur du matériel.

10. Procédé selon la revendication 8 ou 9,
**caractérisé en ce que**
pendant une phase de travail, sur au moins un endroit d'évolution du mouvement, les forces à partir des entraînements (5 ou 12 ; 9 ou 15) sont déterminées.

11. Procédé selon la revendication 8 à 10,
**caractérisé en ce que**,
le diagramme caractéristique pour le commande des entraînements (5 ou 12 ; 9 ou 15) est influencé par les forces mesurées pendant une évolution.

12. Procédé selon la revendication 6 à 9,
**caractérisé en ce que**,
au niveau de moments de commande, ainsi que de la pression d'air et du volume d'air, la commande de l'air d'aspiration et de l'air de soufflage pour les doubles têtes aspirantes (2, 6) s'effectue selon un diagramme caractéristique qui utilise au moins une variable, par exemple la vitesse de traitement des feuilles, mais de préférence plusieurs variables, par exemple la vitesse et/ou le type de matériel et/ou le poids du matériel.

13. Procédé selon la revendication 8 à 12,
**caractérisé en ce que**,
les entraînements (5 ou 12 ; 9 ou 15) en évolution les uns par rapport aux autres ou par rapport à un entraînement directeur sont influencés par une mesure de la position de l'arête antérieure de la feuille (B) désolidarisée ou par la position de l'arête antérieure de la pile de feuilles (1).

14. Procédé selon la revendication 8 à 12,
**caractérisé en ce que**,
les entraînements (5 ou 12 ; 9 ou 15) en évolution les uns par rapport aux autres ou par rapport à un entraînement directeur sont influencés par un signal de position par rapport à la position de consigne de l'arête antérieure de la feuille (B) désolidarisée par rapport à une machine traitant une feuille se raccordant à un margeur.

15. Procédé selon la revendication 13 ou 14,
**caractérisé en ce que**,
les entraînements (5 ou 12 ; 9 ou 15) sont influencés par rapport à la position de consigne d'une arête latérale de la feuille (B) désolidarisée.
